# EUROPÄISCHE PATENTSCHRIFT

(11) **EP 0 286 061 B1**
(45) Veröffentlichungstag und Bekanntmachung des Hinweises auf die Patenterteilung: **30.11.1994**
(21) Anmeldenummer: 88105463.9
(22) Anmeldetag: 06.04.1988
(51) Int. Cl.: G09F 3/18, A44C 3/00

(54) **Anstecker, insbesondere zum Befestigen von Karten**
Clip, in particular for holding cards
Epingle, en particulier pour fixer des cartes

(30) Priorität: 06.04.1987 DE 8705090 U
(43) Veröffentlichungstag der Anmeldung: 12.10.1988
(73) Patentinhaber: Strauss, Andreas, D-82178 Puchheim (DE)
(72) Erfinder: Strauss, Andreas, D-82178 Puchheim (DE)
(74) Vertreter: VOSSIUS & PARTNER

(56) Entgegenhaltungen:
- GB-A- 2 066 890
- GB-A- 2 078 666
- US-A- 4 338 737

## Beschreibung

Die Erfindung betrifft einen Anstecker, der an der Kante von flachen Gegenständen, z.B. an Kleidungsstücke aufgesteckt werden kann. Ein Anstecker gemäß dem Oberbegriff von Anspruch 1 ist aus der GB-A-2 066 890 bekannt.

In vielen Bereichen von Handel und Gewerbe ist es nötig, Kennzeichnungen bzw. Informationen anzubringen. Dafür werden meist Substrate in Kartenform verwendet, die mit den entsprechenden Informationen versehen werden und anschließend an diesen Gegenständen fixiert werden müssen.

Ein besonderer Anwendungsfall ist das Anstecken von Ausweisen und Identitätskarten: Bei Behörden, größeren Firmen usw. ist es oft notwendig, daß zur Personenkontrolle sichtbar Ausweise an der Kleidung getragen werden. Auch auf Messen, bei Ausstellungen, Kongressen, Tagungen etc. ist das Tragen von Identitätskarten meist üblich, um einerseits die Zugangsberechtigung zu kontrollieren und andererseits die Kommunikation zu erleichtern, da z.B. der Name des Gesprächspartners dann bereits bekannt ist oder auch beispielsweise eine Zuordnung zu einer bestimmten Firma möglich ist.

Der Gebrauchsnutzen eines Ansteckers wird dadurch erhöht, daß der Informationsträger unabhängig von der Ansteckrichtung im beliebigen Winkel zur Horizontalen immer so zu liegen bzw. hängen kommt, daß die Schrift einwandfrei lesbar ist, meist also waagrecht hängt.

Eine einfache Methode zum Anbringen von Karten ist das Anstecken mit Nadeln oder dergleichen (z.B. DBGM 8622508). Dabei kann aber der Gegenstand, z.B. das Kleidungsstück, beschädigt werden oder sogar eine Verletzungsgefahr resultieren, wenn der Anstecker an der Kleidung von Personen getragen wird.

Eine Halterung nach dem Prinzip der Wäscheklammer ist meist recht groß oder bringt in Miniaturausführung nicht genügend Klemmkraft auf.

Ferner verursacht eine mehrstückige Klammer immer erhöhten Produktions- und Montageaufwand und kann auf Grund der komplizierteren Mechanik leichter beschädigt werden als eine einstückige.

Dieser Nachteil trifft sowohl auf die zweiteilige Klammer wie in DE-OS 3044501 beschrieben, als auch auf die in den DBGM-Schriften 7721574 und 8208665 bekannt gewordenen Clips ähnlich eines Hosenträgerclips aus dem Kurzwarenprogramm zu. Außerdem stößt diese Ausführung bisweilen auf emotional begründete Ablehnung.

Der Clip mit Klemmfinger und Klarsichthülle wie in der DE-OS 2529546 beschrieben beseitigt zwar diese Probleme, kann aber nur an waagrechten Kanten angebracht werden, sofern die Schrift auf der Karte ebenfalls waagrecht verläuft. Ansonsten wäre die Schrift nur mehr eingeschränkt lesbar. Dies hat zur Folge, daß ein Ausweis praktisch nur an der Brusttasche eines Anzuges oder Kleidungsstückes befestigt werden kann. Er ist also an vielen Kleidungsstücken nicht verwendbar, insbesondere bei Damenbekleidung.

Dasselbe trifft auf einfach gefaltete Klammern (DBGM 8212088) und mehrfach gefaltete Klammern (DE-OS 2558187) zu.

In der US-A-4 338 737 wird ein Clip bekanntgemacht, wobei eine Ansteckkarte auf einem Befestigungsdorn eines Ansteckelementes aufgeschoben wird. Aufgrund der Form und der geringen Klemmkraft sind derartige Ansteckelemente zur Anbringung an vorwiegend waagerechten Kanten geeignet. Ferner ist die Ansteckkarte nicht gegen unbeabsichtigtes Verdrehen oder Lösen vom Dorn geschützt.

Die GB-A-2 066 890 zeigt eine Federklammer, an der die Befestigung der Karte ebenfalls nur durch Überschieben über einen Dorm erfolgt, so daß sich die Karte sehr leicht unbeabsichtigt verdrehen oder lösen kann.

Erfindungsgemäß sind die aufgezeigten Probleme durch die in Anspruch 1 definierte Erfindung gelöst.

Dabei kann die Klammer in vorteilhafter Weise einstückig ausgebildet sein. Dieser Anstecker kann billig hergestellt werden, da keine Montagekosten entstehen, und ist je nach Materialwahl und Dimensionierung für praktisch alle Anwendungsfälle verwendbar.

Die Klammer ist außerdem mit einem Drehgelenk am Kartenhalterteil befestigt, so daß unabhängig von der Ansteckrichtung der Klammer das kartenförmige Substrat in eine solche Position gedreht werden kann, daß eine schnelle und sichere Lesbarkeit gewährleistet ist.

Dieses Drehgelenk ist mit einer Rasteinrichtung versehen, so daß die angesteckte und ausgerichtete Karte nicht so schnell unabsichtlich verdreht werden kann.

Zur Erhöhung der Haltekraft beim Anklemmen an dünnen Gegenständen ist eine Zahnung an beiden Klammerarmen zweckmäßig, die im unbelasteten Zustand der Klammer entsprechend tief ineinandergreift, so daß der dünne Gegenstand durch die Zahnung etwas verformt wird und damit erhöhte Reibung entsteht.

Der Kartenhalterteil kann aus einer Klarsichthülle bestehen, in die das Substrat eingesteckt oder eingeschoben wird.

Auch eine druckknopfähnliche Befestigung ist denkbar, wobei z.B. durch eine Stanzung an der Karte ein entsprechendes, längliches, vorn etwas verdicktes Teil durchgesteckt wird und damit die Karte einschnappt.

Eine hakenförmige Ausbildung des Kartenhalterteils ist ebenfalls möglich. Hierbei wird das Substrat mittels einer entsprechenden Stanzung am Haken eingehängt.

Bei einer besonders vorteilhaften Ausführungsform besteht der Kartenhalterteil aus zwei miteinander verbundenen Schenkeln, wobei mindestens einer dieser Schenkel so dimensioniert ist, daß er durch eine entsprechende Stanzung an der Karte geschlauft werden kann.

Die beiden Schenkel können von vorneherein starr parallel sein, oder sich auf Grund der Materialelastizität öffnen lassen. Vorzugsweise sind sie jedoch scharnierähnlich miteinander verbunden und mittels einer Verschlußeinrichtung im parallelen Zustand zu fixieren.

Während der nach hinten liegende Schenkel über das Drehgelenk mit der Klammer verbunden wird, nachdem er vom Anwender durch die Lochstanzung geschlauft wurde, kann der vornliegende auch flächenhaft ausgebildet sein, um ein gefälligeres Aussehen zu erreichen oder eine Werbefläche zu schaffen.

Wenn aufgrund der Größenverhältnisse von Klammer und Kartenhalterteil diese beiden Teile bis zur Befestigung der Karte voneinander getrennt bleiben sollen, ist eine weitere Ausführungsform besonders vorteilhaft, die eine Vormontage der beiden Einzelteile zuläßt. Der Kartenhalterteil besteht aus einem flächenhaft ausgebildeten Schenkel mit einem hakenförmigen Fortsatz, in den die Karte mittels ihrer entsprechenden Stanzung eingehängt wird. Damit die Karte sich nicht von selbst lösen kann, ist der an der Stirnseite des Hakens anliegende Klammerarm flächenhaft so ausgebildet, daß der Haken in jeder Drehstellung der Klammer verschlossen bleibt. Entsprechende umlaufende Rundungen an den Kanten gewährleisten das sichere Einführen der Karte in den so gebildeten Spalt. Zusätzlich erleichtert wird dies, wenn an der Stirnseite des Hakens ein flächig ausgebildeter Fortsatz angebracht ist, der durch die Stanzung der Karte geschlauft wird. Wird nun die Karte weitergeschoben, so wird die Karte von selbst in den Spalt zwischen Klammer und Kartenhalterteil geführt und auf den Haken aufgeschnappt.

Zur Herstellung des erfindungsgemäßen Ansteckers können verschiedene Materialien Verwendung finden:

Die Klammer kann aus Metall, insbesondere Federstahl geformt sein und evt. auch eine Vorspannung aufweisen. Die gleichen Möglichkeiten bestehen bei einer haken-, U- oder V-förmigen Ausgestaltung des Kartenhalterteils. Das Drehgelenk kann dabei als Druckknopf, Niete oder dergleichen ausgebildet sein.

Eine besonders kostengünstige Herstellung ergibt sich, wenn die Teile aus Kunststoff gefertigt werden, insbesondere im Kunststoffspritzgußverfahren.

Dabei kann das Scharnier zwischen den Schenkeln des Kartenhalterteils als Kunststoff-Filmscharnier und der Verschluß als Kunstsoff-Schnappverbindung ausgebildet sine. Auch das Drehgelenk zwischen Klammer und Kartenhalterteil kann zweckmäßigerweise ebenfalls durch eine Kunststoff-Schnappverbindung gebildet werden, die evt. auch zugleich die beiden Schenkel verschließt.

Im folgenden ist ein Ausführungsbeispiel anhand von Zeichnunggen erläutert.

Es zeigen
- Figur 1:: Kartenhalterteil im aufgeklappten Zustand (Innenseite) ;
- Figur 2:: Kartenhalterteil in der Schnittdarstellung ;
- Figur 3:: Kartenhalterteil von der der Klammer zugewandten Seite ;
- Figur 4:: Klammer in der Schnittdarstellung ;
- Figur 5:: Klammer von der dem Kartenhalter zugewandten Seite ;
- Figur 6:: Kartenanstecker in der Schnittdarstellung;
- Figur 7:: Kartenanstecker in der Anwendung am Revers eines Sakkos ;
- Figur 8: a: eine zweite Ausführungsform eines noch nicht zusammengesteckten Ansteckers im Querschnitt;
b: ein Kartenhalterteil von rechts in Fig. 8a gesehen; und
c: eine Klammer von links in Fig. 8a gesehen.

Der Anstecker 1 ist z.B. ganz aus Kunststoff (Spritzguß) gefertigt und besteht aus der einstückigen Klammer 2 und dem Kartenhalter 3. Der Kartenhalter 3 wiederum wird aus den beiden Schenkeln 5 gebildet, die mit einemKunststoff-Filmscharnier 6 verbunden sind. Der Schenkel 5, der nach hinten zu liegen kommt, wird durch die Stanzung 7 der Karte 8 geschlauft und mit dem zweiten Schenkel 5 zusammengeklappt, der deshalb flächenhaft rund ausgebildet sein kann und die Patrize einer Kunststoff-Schnappverbindung trägt. Auf seiner Vorderseite kann der Schenkel 5 ein bestimmtes Design oder eine Werbung tragen (reliefartig ausgebildet oder aufgedruckt). Der hintenliegende Schenkel 5 hat eine so große Öffnung 10, daß der Verschließknopf 11 hindurchgesteckt werden kann. Damit die Karte zwischen den Schenkeln besser fixiert wird, ist an einem der Schenkel ein Steg 12 angebracht, der als Arretierung wirkt. Die etwas dickere Ausgestaltung 13 des vorderen Schenkels 5 rund um die Patrize 9 gewährleistet einerseits die Parallelität der beiden Schenkel 5, andererseits aber vor allem auch den sicheren und spielfreien Sitz des Verschließknopfes 11 in der Matrize 14, die am vorderen Schenkel 15 der Klammer 2 angebracht ist. Mit diesem entstehenden Drehgelenk ist die Klammer 2 gegen den Kartenhalter 3 verdrehbar. Eine Rasteinrichtung 16,17 schützt gegen unbeabsichtigtes Verstellen.

Da beim Zusammenbau je nach Dimensionierung die Schnappverbindung fest zusammengedrückt werden muß, sind zur Vermeidung einer Beschädigung der Klammer 2 an deren vorderem Schenkel 15 Fortsätze 18 angebracht, mittels derer entsprechend Druck auf die Schnappverbindung ausgeübt werden kann. Ferner besitzt die Klammer 2, die herstellungsbedingt nicht vorgespannt ist, eine tief ineinandergreifende Zahnung 19, damit auch dann eine genügend große Haltekraft erreicht wird, wenn bei Befestigung an dünnerem Material nur eine geringe Spreizung der Klammerschenkel 15,20 erfolgt.

Um das Anstecken zu erleichtern, ist am rückwärtigen Schenkel 20 ein Fortsatz 21 ausgebildet, über den die Kante 22 eines Gegenstandes (z.B. Sakko-Revers) 23 zwischen die Schenkel 15, 20 eingefädelt wird.

Bei dem Anstecker gemäß einer zweiten Ausführungsform (Fig. 8) besteht der Kartenhalter 3 aus einem Schenkel 5 mit einem hakenförmigen Fortsatz 24. Da der Schenkel 5 flächenhaft rund ausgebildet und seine Vorderseite vor der Karte 8 im Gebrauch ganz sichtbar ist, hat der Anstecker ein gefälliges Aussehen; außerdem kann diese Fläche vom Anwender individuell gestaltet werden, z.B. durch eine erhabene Struktur, die bereits beim Spritzgießen geformt wird, oder durch Bedrucken, Bekleben mit Etiketten etc.. Die Verbindung zur Klammer 2 stellt eine KST-Schnappverbindung her, deren Patrize 9 am Schenkel 5 des Kartenhalters 3 angeordnet ist. Die Patrize 9 schnappt in die entsprechende Matrize 14 am vorderen Schenkel 15 der Klammer 2 ein. Damit ist die Klammer 2 gegen den Kartenhalter 3 verdrehbar. Um ein unbeabsichtigtes Verstellen zu vermeiden, kann eine Rasteinrichtung vorgesehen sein, die aus der Rastnase 16a am Kartenhalter 3 und einem umlaufenden Rastring 17a an dem vorderen Klammerarm 15 besteht. Deshalb ist der vordere Klammerarm 15 auch flächenhaft so ausgebildet, daß bei jeder beliebigen Drehstellung sowohl die Rastnase 16a als auch der hakenförmige Fortsatz 24 abgedeckt ist, um ein Herausfallen der Karte 8 zu verhindern. Zur einwandfreien Lagerung dienen die Stege 25,26 und außerdem 27, der zusätzlich noch die Karte 8 an ihrer oberen Kante arretiert. Um das Einfädeln der Karte 8 zu erleichtern, ist am hakenförmigen Fortsatz 24 eine Lasche 28 ausgebildet, auf die die Karte 8a mit ihrer Lochstanzung 7 aufgefädelt und nach oben geschoben wird. Die Karte schlüpft in den mit einer nach außen weisenden Rundung 29 versehenen Spalt zwischen Kartenhalter 3 und Klammer 2 und schnappt auf den Haken 24 auf.

Ferner besitzt die Klammer 2, die herstellungsbedingt gegebenenfalls nicht vorgespannt ist, eine tief ineinandergreifende Zahnung, gegebenenfalls in Form eines Durchbruchs 30 im hinteren Klammerschenkel 20, damit auch dann eine genügend große Haltekraft erreicht wird, wenn bei Befestigung an dünnerem Material nur eine geringe Spreizung der Klammerschenkel 15,20 erfolgt.

Um das Anstecken zu erleichtern, ist am rückwärtigen Schenkel 20 ein Fortsatz 31 ausgebildet, mittels dem die Kante 22 eines Gegenstandes (z.B. Revers) 23 zwischen die Schenkel 15, 20 eingefädelt wird.

## Patentansprüche

1. Anstecker (1) zum Befestigen von Substraten, Karten (8), Ausweisen oder dergleichen, mit einer Klammer (2) und einem an einem Schenkel (15) der Klammer (2) befestigten Kartenhalterteil (3), wobei der Schenkel (15) der Klammer (2) und das Kartenhalterteil (3) über ein Drehgelenk (9,14) verbindbar sind, und das Kartenhalterteil (3) einen eine ebene Fläche bildenden Schenkel (5) aufweist,
dadurch gekennzeichnet, daß der Schenkel (5) des Kartenhalterteils den Schenkel (15) der Klammer (2) in jeder Drehstellung überdeckt, und daß zwischen dem Kartenhalterteil (3) und dem Schenkel (15) der Klammer (2) eine Rasteinrichtung (16,17;16a,17a) vorgesehen ist.

2. Anstecker nach Anspruch 1, dadurch gekennzeichnet, daß die Klammer (2) einstückig ausgebildet ist.

3. Anstecker nach Anspruch 1 oder 2, dadurch gekennzeichnet, daß der Kartenhalterteil (3) zwei Schenkel (5) aufweist, die scharnierartig miteinander verbunden sind.

4. Anstecker nach Anspruch 1, 2 oder 3, dadurch gekennzeichnet, daß der Kartenhalterteil (3) im Querschnitt haken-, U- oder V-förmig ausgebildet ist und mindestens einer der Schenkel (5) durch eine Ausnehmung (7) in der Karte (8) führbar ist.

5. Anstecker nach Anspruch 3 oder 4, dadurch gekennzeichnet, daß der zweite Schenkel (5) des Kartenhalterteils (3), der nicht durch die Ausnehmung (7) der Karte (8) geführt wird, vorzugsweise quadratisch, recht- oder vieleckig, rund oder oval ausgebildet ist.

6. Anstecker nach einem der Ansprüche 1, 2 oder 4, dadurch gekennzeichnet, daß der Kartenhalterteil (3) einen Schenkel (5) mit hakenförmigem Fortsatz (24) aufweist, der durch die ihm zugewandte Fläche des ihm zugewandten Klammerschenkels (15) verschlossen wird.

7. Anstecker nach Anspruch 6, dadurch gekennzeichnet, daß am freien Ende des Hakens (24) eine von der Patrize (9) wegweisende Lasche (28) ausgebildet ist.

8. Anstecker nach einem der Ansprüche 1 bis 7, dadurch gekennzeichnet, daß an den freien Enden der Klammerschenkel (15, 20) eine ineinandergreifende Zahnung ausgebildet ist.

9. Anstecker nach einem der Ansprüche 1 bis 8, dadurch gekennzeichnet, daß die Klammer (2) und/oder der Kartenhalterteil (3) aus Kunststoff, vorzugsweise aus thermoplastischem Kunststoff, vorzugsweise durch Spritzgießen, gefertigt sind.

10. Anstecker nach einem der Ansprüche 1 bis 9, dadurch gekennzeichnet, daß das Drehgelenk (9,14) durch eine Kunststoff-Schnappverbindung gebildet wird.

11. Anstecker nach Anspruch 10, dadurch gekennzeichnet, daß das Drehgelenk (9, 14) an der zum Schenkel (15) weisenden Seite einen Verschließknopf (11) aufweist, der in eine Matrize (14) des Schenkels (15) eingreift.

## Claims

1. A clip (1) for attaching substrates, cards (8), identification tags or the like, with a clamp (2) and a card-holding member (3) secured to one leg (15) of clamp (2), wherein said leg (15) of clamp (2) and said card-holding member (3) can be connected by a pivot (9, 14), and said card-holding member (3) comprises a leg (5) forming an even surface,
characterized in that leg (5) of said card-holding member covers leg (15) of clamp (2) in each rotary position and in that a snap-in locking means (16, 17; 16a, 17a) is provided between said card-holding member (3) and said leg (15) of clamp (2).

2. The clip according to claim 1, characterized in that said clamp (2) is designed as one piece.

3. The clip according to claim 1 or 2, characterized in that the card-holding member (3) has two legs (5) which are hingedly connected.

4. The clip according to claim 1, 2 or 3, characterized in that the card-holding member (3) has a hook-, U- or V- shaped cross-section and at least one of said legs (5) can be passed through a recess (7) in card (8).

5. The clip according to claim 3 or 4, characterized in that the second leg (5) of the card-holding member (3) which is not passed through the recess (7) of card (8) is preferably square, rectangular or polygonal, round or oval.

6. The clip according to any of claims 1, 2 or 4, characterized in that the card-holding member (3) has a leg (5) with a hook-shaped extension (24) which is closed by the surface facing it of the clamp leg (15) facing it.

7. The clip according to claim 6, characterized in that a tongue (28) facing away from the male part (9) is formed at the free end of the hook (24).

8. The clip according to any of claims 1 to 7, characterized in that an intermeshing toothing is formed at the free ends of said clamp legs (15, 20).

9. The clip according to any of claims 1 to 8, characterized in that said clip (2) and/or said card-holding member (3) are made from plastics, preferably thermoplastic plastics, preferably by injection moulding.

10. The clip according to any of claims 1 to 9, characterized in that the pivot (9, 14) is formed by a plastics snap connection.

11. The clip according to claim 10, characterized in that the pivot (9, 14) has a locking button (11) on the side facing leg (15), said locking button engaging into a female part (14) of leg (15).

## Revendications

1. Attache (1) pour la fixation de substrats, de cartes (8), de pièces d'identité, etc, comportant une pince (2) et un élément de support de carte (3) fixé à une aile (15) de la pince (2), dans laquelle l'aile (15) de la pince (2) et l'élément de support de carte (3) peuvent être reliés par une articulation tournante (9, 14) et dans laquelle l'élément de support de carte (3) présente une aile (5) formant une surface plane, caractérisée en ce que l'aile (5) de l'élément de support de carte recouvre l'aile (15) de la pince (2) dans chaque position de rotation et en ce qu'entre l'élément de support de carte (3) et l'aile (15) de la pince (2) il est prévu un dispositif à crans (16, 17, 16a, 17a).

2. Attache suivant la revendication 1, caractérisée en ce que la pince (2) est réalisée en une pièce.

3. Attache suivant la revendication 1 ou 2, caractérisée en ce que l'élément de support de carte (3) présente deux ailes (5) qui sont reliées l'une à l'autre en un genre de charnière.

4. Attache suivant la revendication 1 ou 2 ou 3, caractérisée en ce que l'élément de support de carte (3) est réalisé en forme de crochet, de U ou de V en section transversale et en ce qu'au moins une des ailes (5) peut être amenée à travers un évidement (7) dans la carte (8).

5. Attache suivant la revendication 3 ou 4, caractérisée en ce que la seconde aile (5) de l'élément de support de carte (3), qui n'est pas amenée à travers l'évidement (7) de la carte (8) est réalisée de préférence en forme de carré, de rectangle, de polygone, de rond ou d'ovale.

6. Attache suivant l'une des revendications 1, 2 ou 4, caractérisée en ce que l'élément de support de carte (3) présente une aile (5) avec une saillie (24) en forme de crochet et qui est fermée par la surface tournée vers elle de l'aile de pince (15) tournée vers elle.

7. Attache suivant la revendication 6, caractérisée en ce qu'une languette (28) pointant à l'écart du poinçon (9) est réalisée à l'extrémité libre du crochet (24).

8. Attache suivant l'une des revendications 1 à 7, caractérisée en ce qu'une denture prenant l'une dans l'autre est réalisée aux extrémités libres des ailes de pince (15, 20).

9. Attache suivant l'une des revendications 1 à 8 caractérisée en ce que la pince (2) et/ou l'élément de support de carte (3) sont fabriqués en matière synthétique, de préférence en matière synthétique thermoplastique, de préférence par moulage par injection.

10. Attache suivant l'une des revendications 1 à 9, caractérisée en ce que l'articulation tournante (9, 14) est formée par une liaison à accrochage élastique en matière synthétique.

11. Attache suivant la revendication 10, caractérisée en ce que l'articulation tournante (9, 14) présente sur le côté pointant vers l'aile (15) un bouton de fermeture (11) qui pénètre dans une matrice (14) de l'aile (15).
